# EUROPÄISCHE PATENTSCHRIFT

(11) **EP 3 717 397 B1**
(45) Veröffentlichungstag und Bekanntmachung des Hinweises auf die Patenterteilung: **08.12.2021**
(21) Anmeldenummer: 18811714.7
(22) Anmeldetag: 07.11.2018
(51) Int. Cl.: B67C 3/22, B65B 31/04, B67B 1/00

(54) **VERSCHLIESSVORRICHTUNG ZUM BEGASEN UND VERSCHLIESSEN VON BEHÄLTERN, DIE EINE EINFÜLLÖFFNUNG AUFWEISEN**
CLOSURE DEVICE FOR ADDING GAS TO AND CLOSING CONTAINERS THAT HAVE A FILLER OPENING
DISPOSITIF DE FERMETURE DE GAZÉIFICATION ET DE FERMETURE DE RÉCIPIENTS QUI COMPORTENT UNE OUVERTURE DE REMPLISSAGE

(30) Priorität: 27.11.2017 DE 102017221193
(43) Veröffentlichungstag der Anmeldung: 07.10.2020
(73) Patentinhaber: Bausch + Ströbel Maschinenfabrik Ilshofen GmbH + Co. KG, 74532 Ilshofen (DE)
(72) Erfinder: NEBER, Thomas, 74532 Ilshofen (DE); SPIELER, Daniel, 74564 Crailsheim (DE); GÖGELEIN, Tim, 74585 Rot am See (DE)
(74) Vertreter: Weickmann & Weickmann PartmbB
(86) Internationale Anmeldenummer: PCT/EP2018/080479
(87) Internationale Veröffentlichungsnummer: WO 2019/101525

(56) Entgegenhaltungen:
- EP-A1- 2 669 200
- DE-A1-102006 061 498
- FR-A1- 2 826 948
- JP-A- H02 139 313
- US-A1- 2006 231 156

## Beschreibung

Die Erfindung betrifft eine Verschließvorrichtung zum Verschließen von insbesondere automatisch befüllten Behältern, die eine Einfüllöffnung aufweisen, wie etwa Flaschen, Dosen, Vials, Karpulen oder Ampullen. Die Verschließvorrichtung umfasst
- eine Positioniereinrichtung zum Anordnen eines zu verschließenden Behälters in eine Position zum Verschließen,
- eine Spüleinrichtung mit einer Düsenvorrichtung zum Einblasen von Spülgas in einen zu verschließenden Behälter durch dessen Einfüllöffnung hindurch vor dem Verschließen,
- eine Verschlusselementsetzeinrichtung zum Anbringen eines Verschlusselementes an einen zu verschließenden Behälter in einer dessen Einfüllöffnung und somit den Behälter verschließenden Stellung und
- eine Steuereinrichtung.

Verschließvorrichtungen der hier betrachteten Art werden beispielsweise in der chemischen Industrie und in der pharmazeutischen Industrie eingesetzt, um betreffende Behälter nach deren Befüllen mit beispielsweise sauerstoffempfindlichen, flüssigen Chemikalien bzw. Pharmazeutika zu verschließen. Es ist bereits bekannt, vor dem Verschließen von solchen gefüllten Behältern das Kopfraumvolumen der Behälter mit inertem Gas, beispielsweise Stickstoff, als Spülgas zu spülen, um Sauerstoff aus dem Kopfraum zu verdrängen.

Es existieren derartige Verschließvorrichtungen, bei denen Düsen einer Düsenvorrichtung schräg auf den Mündungen der Behälter positioniert werden, während das Inertgas in die Behälter einströmt. Die Düsen werden am Ende des jeweiligen Spülbegasens von den Behältermündungen zurückgezogen, um Platz für die Arbeitsweise einer Verschlusselementsetzeinrichtung zu machen, die einen jeweiligen Verschluss, beispielsweise einen jeweiligen Gummistopfen, an die zu verschließenden Behälter anbringt, d.h. in die Einfüllöffnung einbringt, um den betreffenden Behälter zu verschließen. Das Spülen der Behälter mittels der Spüleinrichtung und ggf. auch das Verschließen der Behälter kann ggf. während einer Transportbewegung der Behälter erfolgen, wobei die Düsen und ggf. die Verschlusssetzmittel in Transportrichtung mitbewegt werden. Die betreffenden Elemente der Verschließvorrichtung können dabei beispielsweise einen Taktschritt mit den Behältern mitfahren und anschließend am nachfolgenden Maschinentakt neu ansetzen.

Es ist auch bereits bekannt, dass der Luftsauerstoff, der sich in einer typischerweise vorhandenen unteren Vertiefung eines für den Verschließvorgang bereitstehend positionierten Verschlusselementes befindet, mit in den Behälter eingebracht wird, so dass dadurch der Restsauerstoff im verschlossenen Behälter in entsprechender Weise erhöht wird. Um dem möglichst abzuhelfen, werden bekanntermaßen zusätzliche Spüldüsen eingesetzt, die beispielsweise von schräg unten inertes Gas in die Verschlusselementvertiefungen blasen, um die darin befindliche Luft zu verdrängen.

Mit bekannten Vorrichtungen der vorstehend genannten Art konnte eine Reduzierung des Restsauerstoffs im Kopfraum der behandelten Behälter auf wenige Volumenprozent, beispielsweise 2 Volumenprozent erreicht werden.

Genauer betrifft die Erfindung eine Verschließvorrichtung mit den Merkmalen des Oberbegriffs von Anspruch 1, nämlich
eine Verschließvorrichtung zum Verschließen von Behältern, die ein Einfüllöffnung aufweisen, wie etwa Flaschen oder Dosen, umfassend
   - eine Positioniereinrichtung zum Anordnen eines zu verschließenden Behälters in eine Position zum Verschließen,
   - eine Spüleinrichtung mit einer Düsenvorrichtung zum Einblasen von Spülgas in einen zu verschließenden Behälter durch dessen Einfüllöffnung hindurch vor dem Verschließen,
   - eine Verschlusselementsetzeinrichtung zum Anbringen eines Verschlusselementes an einen zu verschließenden Behälter in einer dessen Einfüllöffnung und somit den Behälter verschließenden Stellung und
   - eine Steuereinrichtung,
wobei die Düsenvorrichtung eine Zentraldüsenanordnung und eine die Zentraldüsenanordnung umgebende Peripheriedüsenanordnung aufweist, wobei die Düsenvorrichtung und ein zu verschließender Behälter mittels der Positioniereinrichtung so relativ zueinander in einer Spülposition positionierbar sind, dass die Zentraldüsenanordnung zum Einbringen von Spülgas in den Behälter zumindest hauptsächlich auf dessen Einfüllöffnung ausgerichtet ist und die Peripheriedüsenanordnung einen Peripheriebereich der Einfüllöffnung anvisiert, so dass sowohl die Einfüllöffnung als auch deren Peripherie einem Spülgasstrom ausgesetzt sind, wenn die Düsenvorrichtung Spülgas ausbringt.

Derartige gattungsgemäße Verschließvorrichtungen sind beispielsweise bekannt aus EP 2 669 200 A1, JP H02 139313 A und US 2006/231156 A1. Vor diesem Hintergrund besteht die Aufgabe der vorliegenden Erfindung darin, die gattungsgemäße Verschließvorrichtung im Hinblick darauf zu verbessern, dass nach dem Spülvorgang und vor dem vollständigen Verschließen des Behälters möglichst wenig Luftsauerstoff durch die Einfüllöffnung in den Behälter gelangen kann. Diese Aufgabe wird gelöst durch eine Verschließvorrichtung mit den Merkmalen von Anspruch 1.

Als Spülgas kommt vorzugsweise Inertgas, z.B. Stickstoff, infrage.

Die Zentraldüsenanordnung und die Peripheridüsenanordnung bilden gemeinsam einen Gasauströmbereich, der größer ist als die Einfüllöffnung eines betreffenden zu verschließenden Behälters. Beim bestimmungsgemäßen Betrieb der Spüleinrichtung wird somit einerseits Spülgas aus der Zentraldüsenanordnung in die Einfüllöffnung des betreffenden Behälters eingeblasen. Gleichzeitig bringt die Peripheriedüsenanordnung Spülgas in den Bereich der Peripherie der Einfüllöffnung aus. Dies hat zur Folge, dass eine etwaige Sogwirkung der Zentraldüsenanordnung beim Einblasen des Spülgases in die Einfüllöffnung des betreffenden Behälters nicht Luft und damit unerwünschten Sauerstoff aus der seitlichen Umgebung mit in die Einfüllöffnung einbringt, sondern allenfalls dort vorhandenes Spülgas der Peripheriedüsenanordnung. Die mit der Verschließvorrichtung nach der Erfindung erzielten sehr guten Ergebnisse sind ein guter Beleg dafür. So konnte ein Restsauerstoffgehalt von < 0,5 % im Kopfraum mittels der Verschließvorrichtung nach der Erfindung verschlossener Behälter festgestellt werden.

Gemäß einer bevorzugten Ausführungsform der Verschließvorrichtung nach der Erfindung sind die Zentraldüsenanordnung und die Peripheriedüsenanordnung jeweils als Rohrelement ausgebildet, wobei das die Zentraldüsenanordnung bildende Rohrelement in dem die Peripheriedüsenanordnung bildenden Rohrelement insbesondere konzentrisch aufgenommen ist. Eine solche Konstruktion ist mit einfachen Mitteln kostengünstig herstellbar und hat überdies den Vorteil, dass eine günstige Spülgasführung beim Spülen betreffender Behälter möglich ist. In einer weiteren Ausführungsform kann die Peripheriedüsenanordnung mehrere die Zentraldüsenanordnung ringsherum umgebende Peripheriedüsen aufweisen. Auch die Zentraldüsenanordnung kann ggf. mehrere Düsen als Bündel aufweisen.

Vorzugsweise sind der Spülgasstrom der Zentraldüsenordnung und der Spülgasstrom der Peripheriedüsenanordnung separat steuerbar, um optimale Verhältnisse beim Spülen einzustellen.

Erfindungsgemäß entsprechen die Position zum Verschließen und die Spülposition für einen jeweiligen zu spülenden und zu verschließenden Behälter einander, wobei die Düsenvorrichtung relativ zu einem mittels der Positioniereinrichtung in die Position zum Verschließen eingebrachten Behälter zwischen der Spülposition und einer zurückgezogenen Stellung bewegbar ist. In der Spülposition ist sie mit ihrem Spülgasauslassende der Einfüllöffnung des Behälters diese überlappend gegenüberliegend positioniert. Auf diese Weise kann unter Verwendung entsprechender Antriebe der Verschließvorrichtung der abschließende Vorgang des Anbringens des Verschlusselementes, also das Verschließen des Behälters, rasch vorgenommen werden, nachdem die Düsenvorrichtung ihre Bewegung in die zurückgezogene Stellung zumindest weitestgehend durchgeführt hat. So kann weitestgehend verhindert werden, dass nach dem Spülvorgang und vor dem vollständigen Verschließen des Behälters wieder Luftsauerstoff durch die Einfüllöffnung in den Behälter gelangen kann.

Vorteilhafterweise ist bei einer Ausführungsform der Erfindung die Düsenvorrichtung so gestaltet, dass sie in der Spülposition schräg zur Einfüllöffnung eines in Position zum Verschließen positionierten und zu spülenden Behälters orientiert ist. Eine solche Düsenvorrichtung kann auf kürzestem Wege, etwa durch seitliches Verschwenken oder/und seitliches Wegziehen aus ihrer Spülposition in die zurückgezogene Stellung schnell bewegt werden.

Weiterhin kann es noch vorgesehen sein, dass die Düsenvorrichtung an ihrem Spülgasauslassende relativ zu der Rohrelementlängsachse abgeschrägt ist, so dass das Spülgasauslassende in der Spülposition der Düsenvorrichtung zumindest näherungsweise in einer Ebene liegt, die sich parallel zu dem oberen Rand der Einfüllöffnung eines jeweiligen in Position zum Verschließen positionierten Behälters erstreckt. Eine derartige Anordnung erlaubt eine noch weitergehend verbesserte Strömungsführung des Spülgases beim Spülen eines Behälters.

Die Verschlusselementsetzvorrichtung kann gemäß einer Ausführungsform der Erfindung einen zwischen einer zurückgezogenen Passivstellung und einer vorgeschobenen Verschlusselement-Abgabestellung bewegbaren Verschlusselementhalter aufweisen, bei dem es sich beispielsweise um einen Stopfensetzer handeln kann, der einen Stopfen als Verschlusselement in die Einfüllöffnung eines zu verschließenden Behälters eindrücken kann.

Die Verschließvorrichtung ist mittels der Steuereinrichtung vorzugsweise so steuerbar, dass die Bewegung des Verschlusselementhalters aus seiner zurückgezogenen Passivstellung in die vorgeschobene Verschlusselement-Abgabestellung und die Bewegung der Düsenvorrichtung aus der Spülposition in ihre zurückgezogene Stellung zumindest bereichsweise simultan erfolgen. Auch dies dient der Minimierung eines Zeitraums zwischen dem gezielten Spülen und dem anschließenden Anbringen des Verschlusselementes an einen betreffenden Behälter, so dass in diesem Zeitraum kaum Luft in den Behälter strömen kann.

Gemäß einer Weiterbildung der Erfindung weist die Verschließvorrichtung eine Zustatzdüsenvorrichtung mit wenigstens einer Spüldüse zum Ausbringen von Spülgas in Richtung des Verschlusselementhalters auf, so dass die Spüldüse Spülgas auf ein von dem Verschlusselementhalter für einen aktuellen Schließvorgang bereitgehaltenes Verschlusselement blasen kann.

Diese Maßnahme dient dazu, zu verhindern, dass Luftsauerstoff, der sich in einer Vertiefung des betreffenden Verschlusselementes befinden kann, mit in den zu verschließenden Behälter eingebracht wird. Die Zusatzdüsenvorrichtung dient dazu, solche Luftsauerstoffreste durch Spülgas zu verdrängen und zu ersetzen, so dass mit einem betreffenden Verschlusselement zwar Spülgas aber möglichst kein Sauerstoff in einen betreffenden Behälter beim Aufsetzen des Verschlusselementes eingebracht werden kann.

Gemäß einer weiterhin bevorzugten Ausführungsform der Erfindung ist die Positioniereinrichtung dazu ausgebildet, eine Gruppe von zu verschließenden Behältern in eine Position zum Verschließen anzuordnen, wobei ferner die Verschlusselementsetzeinrichtung zum Anbringen von Verschlusselementen an eine entsprechende Gruppe von zu verschließenden Behältern in einer die Einfüllöffnungen verschließenden Stellung ausgebildet ist. Die Düsenvorrichtung der Spüleinrichtung ist dabei mehrfach unter Bildung einer Gruppe gleichartiger Düsenvorrichtungen vorgesehen.

Ein Ausführungsbeispiel der Erfindung wird nachstehend unter Bezugnahme auf die einzelne Figur näher erläutert.

Die Figur zeigt eine teils schematische, ausschnittsweise Detailschnittdarstellung eines Bereichs der Verschließvorrichtung, in welchem das Spülen eines betreffenden Behälters mit Inertgas und das Verschließen des Behälters stattfinden.

In der Figur ist als Behälter ein Fläschchen 3 erkennbar, welches bis auf ein Kopfraumvolumen 5 mit einem sauerstoffempfindlichen flüssigen Pharmazeutikum 7 befüllt ist.

Das Fläschchen 3 befindet sich in einer Positioniereinrichtung 9 der Verschließvorrichtung und ist mittels dieser Positioniereinrichtung 9 in die gezeigte Position zum Verschließen eingebracht worden, wobei diese Position zum Verschließen auch der Spülposition entspricht, in der beispielsweise Inertgas als Spülgas in den Kopfraum 5 des Fläschchens 3 eingebracht wird.

Hierzu dient eine Spüleinrichtung 11, von der in der Figur im Wesentlichen eine Düsenvorrichtung 13 in ihrer Spülposition relativ zu dem Fläschchen 3 erkennbar ist.

Die Düsenvorrichtung 13 weist als Zentraldüsenanordnung ein inneres zylindrisches Rohrelement 15 auf, welches in der Spülposition im Wesentlichen auf die Einfüllöffnung 18 des Fläschchens 3 gerichtet ist, um dort das Intergas einzublasen.

Die Düsenvorrichtung 13 umfasst ferner als Peripheriedüsenanordnung ein das Rohrelement 15 koaxial umgebendes zylindrisches Rohrelement 17, welches ebenfalls dazu dient, Inertgas auszubringen. Aus dem Zwischenraum 19 zwischen dem zentralen Rohrelement 15 und dem peripheren Rohrelement 17 kann somit Inertgas in die Peripherie der Einfüllöffnung 18 des Fläschchens 3 geblasen werden, um dort Luft und somit den Luftsauerstoff zu verdrängen, damit er nicht aufgrund von Sogwirkungen beim Spülvorgang in die Einfüllöffnung 18 eingesogen wird.

Gemäß einer abgewandelten Ausführungsform der Erfindung kann das Rohrelement 17 oder/und das Rohrelement 15 am Ausgang der Düsenvorrichtung 13 trichterartig aufgeweitet sein.

Der auf die Einfüllöffnung 18 des Fläschchens 3 gerichtete Gasstrom 20 des zentralen Rohrelementes 15 und der außen von dem peripheren Rohrelement 17 begrenzte Gasstrom 22 sind separat voneinander in ihrer Stärke steuerbar. Zur Steuerung dient eine Steuereinrichtung 24, welche auch die übrigen Funktionen der Verschließvorrichtung steuert.

Durch die beschriebene Vorgehensweise beim Spülen des Fläschchens konnte der Restsauerstoffgehalt im Kopfraumvolumen 5 des Fläschchens 3 auf einen extrem niedrigen Wert von < 0,5 % reduziert werden.

Als eine weitere Maßnahme zur Minimierung des Restsauerstoffgehaltes in dem Fläschchen 3 dient eine Zusatzdüsenvorrichtung 26 mit wenigstens einer Zusatzspüldüse 28, welche im Beispielsfall wiederum Inertgas in Richtung zu einem für den noch folgenden Verschließvorgang bereitgehaltenen Verschlusselement in Form eines Stopfens 30 gerichtet ist, so dass das Spülgas in die untere Vertiefung 32 des Stopfens 30 gelangt und dort Luft verdrängen kann.

Der Rahmen 34 der Zusatzdüsenvorrichtung 26 ist so gebaut, dass die zu spülenden Bereiche 5, 32 nach außen hin gegen Lufteintritt gut abgeschirmt sind, wenn das Fläschchen 3 und die Düsenvorrichtung 13 in der gezeigten Spülposition sind. Auf diese Weise wird verhindert, dass Luft von außen in kritischen Mengen zu den gespülten Bereichen nachströmen kann.

Der Stopfen 30 befindet sich am unteren Ende eines Eindrückstößels 36 als Verschlusselementhalter einer Verschlusselementsetzeinrichtung 38. In der Figur ist der Eindrückstößel 36 in einer zurückgezogenen Passivstellung gezeigt, aus der heraus er in eine vorgeschobene Verschlusselement-Abgabestellung bewegbar ist, um den Stopfen 30 in die Einfüllöffnung 18 des Fläschchens 3 einzudrücken. Bevor dies geschehen kann, muss jedoch erst die Düsenvorrichtung 13 aus dem Weg zwischen dem gezeigten Stopfen 30 und der Einfüllöffnung 18 des Fläschchens 3 herausbewegt werden. Dies erfolgt sehr schnell nach dem Spülvorgang, indem die Düsenvorrichtung seitlich unter Ausnutzung einer zumindest näherungsweise horizontalen Bewegungskomponente in der Figur nach rechts mittels einer betreffenden Antriebsvorrichtung (nicht gezeigt) in eine zurückgezogene Stellung bewegt wird. Nach oder ggf. schon während dieser Rückzugsbewegung der Düsenvorrichtung 13 bewegt eine Antriebseinrichtung der Verschlusselementsetzeinrichtung 38 den Eindrückstößel 36 aus der in der Figur gezeigten zurückgezogenen Passivstellung in eine vorgeschobene Verschlusselement-Abgabestellung, in der er den Stopfen 30 in die Einfüllöffnung 18 des Fläschchens 3 eindrückt. Das Fläschchen 3 ist danach dicht verschlossen und weist einen allenfalls äußerst geringen Restsauerstoffgehalt in seinem Kopfraum 5 auf.

Anzumerken ist noch, dass die Düsenvorrichtung 13 in ihrer Spülposition schräg zur Einfüllöffnung des in Position zum Verschließen positionierten und zu spülenden Fläschchens 3 orientiert ist. Ferner sei noch angemerkt, dass die Düsenvorrichtung 13 an ihrem Spülgasauslassende relativ zur Rohrelementlängsachse 42 abgeschrägt ist, so dass das Spülgasauslassende 40 in der Spülposition der Düsenvorrichtung 13 zumindest näherungsweise in einer Ebene liegt, die sich parallel zu dem oberen Rand der Einfüllöffnung 18 des Fläschchens 3 erstreckt. Diese Maßnahmen dienen einerseits der Verbesserung des Spüleffektes des Fläschchens 3, andererseits der schnelleren Beweglichkeit der Düsenvorrichtung 13 aus dem Raumbereich zwischen dem Stopfen 30 und der Einfüllöffnung 18.

## Patentansprüche

1. Verschließvorrichtung zum Verschließen von Behältern (3), die eine Einfüllöffnung (18) aufweisen, wie etwa Flaschen, Dosen, Vials, Karpulen oder Ampullen,
umfassend
- eine Positioniereinrichtung (9) zum Anordnen eines zu verschließenden Behälters (3) in eine Position zum Verschließen,
- eine Spüleinrichtung (11) mit einer Düsenvorrichtung (13) zum Einblasen von Spülgas, insbesondere Inertgas, in einen zu verschließenden Behälter (3) durch dessen Einfüllöffnung (18) hindurch vordem Verschließen,
- eine Verschlusselementsetzeinrichtung (38) zum Anbringen eines Verschlusselementes (30) an einen zu verschließenden Behälter (3) in einer dessen Einfüllöffnung (18) verschließenden Stellung und
- eine Steuereinrichtung (24),
wobei die Düsenvorrichtung (13) eine Zentraldüsenanordnung (15) und eine die Zentraldüsenanordnung umgebende Peripheriedüsenanordnung (17) aufweist,
wobei die Düsenvorrichtung (13) und ein zu verschließender Behälter (3) so relativ zueinander in einer Spülposition positionierbar sind, dass die Zentraldüsenanordnung (15) zum Einbringen von Spülgas in den Behälter (3) zumindest hauptsächlich auf dessen Einfüllöffnung (18) ausgerichtet ist und die Peripheriedüsenanordnung (17) einen Peripheriebereich der Einfüllöffnung (18) anvisiert, so dass sowohl die Einfüllöffnung (18) als auch deren Peripherie einem Spülgasstrom (20, 22) ausgesetzt sind, wenn die Düsenvorrichtung (13) Spülgas ausbringt, **dadurch gekennzeichnet, dass** die Position zum Verschließen und die Spülposition für einen jeweiligen zu spülenden und zu verschließenden Behälter (3) einander entsprechen und dass die Düsenvorrichtung (13) relativ zu einem mittels der Positioniereinrichtung (9) in die Position zum Verschließen eingebrachten Behälter (3) zwischen der Spülposition und einer zurückgezogenen Stellung bewegbar ist, wobei sie in der Spülposition mit ihrem Spülgasauslassende (40) der Einfüllöffnung (18) des Behälters (3) diese überlappend gegenüberliegend positioniert ist.

2. Verschließvorrichtung nach Anspruch 1, **dadurch gekennzeichnet, dass** die Zentraldüsenanordnung (15) und die Peripheriedüsenanordnung (17) jeweils als Rohrelement ausgebildet sind, wobei das die Zentraldüsenanordnung (15) bildende Rohrelement in dem die Peripheriedüsenanordnung(17) bildenden Rohrelement insbesondere konzentrisch aufgenommen ist.

3. Verschließvorrichtung nach Anspruch 1 oder 2, **dadurch gekennzeichnet, dass** die Düsenvorrichtung (13) in der Spülposition schräg zur Einfüllöffnung (18) eines in Position zum Verschließen positionierten und zu spülenden Behälters (3) orientiert ist.

4. Verschließvorrichtung nach Anspruch 3, **dadurch gekennzeichnet, dass** die Düsenvorrichtung (13) an ihrem Spülgasauslassende (40) relativ zur Rohrelementlängsachse (42) abgeschrägt ist, so dass das Spülgasauslassende (40) in der Spülposition der Düsenvorrichtung (13) zumindest näherungsweise in einer Ebene liegt, die sich parallel zu dem oberen Rand der Einfüllöffnung (18) eines jeweiligen in Position zum Verschließen positionierten Behälters (3) erstreckt.

5. Verschließvorrichtung nach einem der vorhergehenden Ansprüche, **dadurch gekennzeichnet, dass** die Verschlusselementsetzvorrichtung (38) einen zwischen einer zurückgezogenen Passivstellung und einer vorgeschobenen Verschlusselement-Abgabestellung bewegbaren Verschlusselementhalter (36) aufweist.

6. Verschließvorrichtung nach Anspruch 5, **dadurch gekennzeichnet, dass** sie mittels der Steuereinrichtung (24) so steuerbar ist, dass die Bewegung des Verschlusselementhalters (36) aus seiner zurückgezogenen Passivstellung in die vorgeschobene Verschlusselement-Abgabestellung und die Bewegung der Düsenvorrichtung (13) aus der Spülposition in ihre zurückgezogene Stellung zumindest bereichsweise simultan erfolgen.

7. Verschließvorrichtung nach Anspruch 5 oder 6, **dadurch gekennzeichnet, dass** sie mittels der Steuereinrichtung (24) so steuerbar ist, dass der Verschlusselementhalter (36) stets aus seiner Verschlusselement-Abgabestellung herausbewegt ist, wenn die Düsenvorrichtung (13) in der Spülposition ist, wobei die Düsenvorrichtung (13) in der Spülposition zwischen der Einfüllöffnung (18) eines jeweiligen in Position zum Verschließen positionierten Behälters (3) und dem Verschlusselementhalter (36) positioniert ist.

8. Verschließvorrichtung nach einem der vorhergehenden Ansprüche, **dadurch gekennzeichnet, dass** die Düsenvorrichtung (13) zwischen der zurückgezogenen Stellung und der Spülposition zumindest näherungsweise horizontal bewegbar, insbesondere in einer zumindest näherungsweise horizontalen Ebene verschwenkbar ist.

9. Verschließvorrichtung nach Anspruch 5 und gegebenenfalls wenigstens einem der übrigen vorhergehenden Ansprüche, **gekennzeichnet durch** eine Zusatzdüsenvorrichtung (26) mit wenigstens einer Spüldüse (28) zum Ausbringen von Spülgas in Richtung des Verschlusselementhalters (36), so dass die Spüldüse Spülgas auf ein von dem Verschlusselementhalter (36) für einen aktuellen Schließvorgang bereitgehaltenes Verschlusselement (30) blasen kann.

10. Verschließvorrichtung nach wenigstens einem der vorhergehenden Ansprüche, **dadurch gekennzeichnet, dass** der von der Zentraldüsenanordnung (15) abgegebene Spülgasstrom (20) und der von der Peripheriedüsenanordnung (17) abgegebene Spülgasstrom (22) separat voneinander steuerbar sind.

11. Verschließvorrichtung nach wenigstens einem der vorhergehenden Ansprüche, **dadurch gekennzeichnet, dass** die Positioniereinrichtung zum Anordnen einer Gruppe von zu verschließenden Behältern in eine Position zum Verschließen ausgebildet ist,
- dass die Verschlusselementsetzeinrichtung zum Anbringen von Verschlusselementen an eine entsprechende Gruppe von zu verschließenden Behältern in einer die Einfüllöffnungen verschließenden Stellung ausgebildet ist, und
- dass die Düsenvorrichtung der Spüleinrichtung mehrfach unter Bildung einer Gruppe gleichartiger Düsenvorrichtungen vorgesehen ist.

## Claims

1. Closing device for closing containers (3) which have a filling opening (18), such as bottles, cans, vials, cartridges or ampoules,
comprising
- a positioning apparatus (9) for arrangement of a container (3) to be closed into a position for closing,
- a flushing apparatus (11) with a nozzle device (13) for blowing in flushing gas, in particular inert gas, into a container (3) to be closed though its filling opening (18) prior to closure,
- a closing element setting apparatus (38) for attachment of a closing element (30) to a container (3) to be closed in a position which closes its filling opening (18) and
- a control apparatus (24),
wherein the nozzle device (13) has a central nozzle arrangement (15) and a peripheral nozzle arrangement (17) which surrounds the central nozzle arrangement, wherein the nozzle device (13) and a container (3) to be closed can be positioned relative to one another in a flushing position so that the central nozzle arrangement (15) is aligned at least primarily to its filling opening (18) for the introduction of flushing gas into the container (3) and the peripheral nozzle arrangement (17) aims at a peripheral region of the filling opening (18) so that both the filling opening (18) and also its periphery are exposed to a flushing gas flow (20, 22) if the nozzle device (13) outputs flushing gas, **characterised in that** the position for closing and the flushing position for a respective container (3) to be flushed and closed correspond to one another and that the nozzle device (13) is movable relative to a container (3) introduced by means of the positioning apparatus (9) into the position for closing between the flushing position and a retracted position, wherein it is positioned in the flushing position with its flushing gas outlet end (40) opposite the filling opening (18) of the container (3) overlapping this.

2. Closing device according to Claim 1, **characterised in that** the central nozzle arrangement (15) and the peripheral nozzle arrangement (17) are in each case formed as a tube element, wherein the tube element which forms the central nozzle arrangement (15) is received in particular concentrically in the tube element which forms the peripheral nozzle arrangement (17).

3. Closing device according to Claim 1 or 2, **characterised in that** the nozzle device (13) is oriented in the flushing position obliquely with respect to the filling opening (18) of a container (3) positioned in position for closing and to be flushed.

4. Closing device according to Claim 3, **characterised in that** the nozzle device (13) is chamfered at its flushing gas outlet end (40) relative to the tube element longitudinal axis (42) so that the flushing gas outlet end (40) lies in the flushing position of the nozzle device (13) at least approximately in a plane which extends parallel to the upper edge of the filling opening (18) of a respective container (3) positioned in position for closing.

5. Closing device according to any one of the preceding claims, **characterised in that** the closing element setting device (38) has a closing element holder (36) which is movable between a retracted passive position and an advanced closing element output position.

6. Closing device according to Claim 5, **characterised in that** it can be controlled by means of the control apparatus (24) so that the movement of the closing element holder (36) out of its retracted passive position into the advanced closing element output position and the movement of the nozzle device (13) out of the flushing position into its retracted position are performed simultaneously at least in regions.

7. Closing device according to Claim 5 or 6, **characterised in that** it can be controlled by means of the control apparatus (24) so that the closing element holder (36) is always moved out of its closing element output position if the nozzle device (13) is in the flushing position, wherein the nozzle device (13) is positioned in the flushing position between the filling opening (18) of a respective container (3) positioned in position for closing and the closing element holder (36).

8. Closing device according to any one of the preceding claims, **characterised in that** the nozzle device (13) is movable at least approximately horizontally between the retracted position and the flushing position, in particular is pivotable in an at least approximately horizontal plane.

9. Closing device according to Claim 5 and, where applicable, at least one of the remaining preceding claims, **characterised by** an additional nozzle device (26) with at least one flushing nozzle (28) for outputting flushing gas in the direction of the closing element holder (36) so that the flushing nozzle can blow flushing gas onto a closing element (30) which is provided by the closing element holder (36) for a current closing process.

10. Closing device according to at least one of the preceding claims, **characterised in that** the flushing gas flow (20) output by the central nozzle arrangement (15) and the flushing gas flow (22) output by the peripheral nozzle arrangement (17) can be controlled separately from one another.

11. Closing device according to at least one of the preceding claims, **characterised in that** the positioning apparatus is formed for arrangement of a group of containers to be closed into a position for closing,
- that the closing element setting apparatus is formed to attach closing elements to a corresponding group of containers to be closed in a position which closes the filling openings, and
- that the nozzle device of the flushing apparatus is provided multiple times with the formation of a group of nozzle devices of the same type.

## Revendications

1. Dispositif de fermeture pour la fermeture de récipients (3) qui présentent une ouverture de remplissage (18), comme des bouteilles, canettes, flacons, cartouches ou ampoules,
comprenant
- un dispositif de positionnement (9) pour l'agencement d'un récipient (3) à fermer dans une position de fermeture,
- un dispositif de rinçage (11) avec un dispositif à buse (13) pour souffler du gaz de rinçage, en particulier du gaz inerte, dans un récipient (3) à fermer par son ouverture de remplissage (18) avant la fermeture,
- un dispositif de placement d'élément de fermeture (38) pour le montage d'un élément de fermeture (30) au niveau d'un récipient (3) à fermer dans une position fermant son ouverture de remplissage (18) et
- un dispositif de commande (24),
dans lequel le dispositif à buse (13) présente un agencement de buse centrale (15) et un agencement de buse périphérique (17) entourant l'agencement de buse centrale,
dans lequel le dispositif à buse (13) et un récipient (3) à fermer peuvent être positionnés l'un par rapport à l'autre dans une position de rinçage de sorte que l'agencement de buse centrale (15) soit orienté pour l'introduction de gaz de rinçage dans le récipient (3) au moins principalement sur son ouverture de remplissage (18) et l'agencement de buse périphérique (17) soit dirigé vers une zone périphérique de l'ouverture de remplissage (18) de sorte que non seulement l'ouverture de remplissage (18) mais aussi sa périphérie soient exposées à un courant de gaz de rinçage (20, 22), lorsque le dispositif à buse (13) produit du gaz de rinçage, **caractérisé en ce que** la position de fermeture et la position de rinçage pour un récipient respectif à fermer et à rincer (3) correspondent l'une à l'autre et que le dispositif à buse (13) est mobile par rapport à un récipient (3) introduit au moyen du dispositif de positionnement (9) dans la position de fermeture entre la position de rinçage et une position retirée, dans lequel il est positionné dans la position de rinçage avec son extrémité de sortie de gaz de rinçage (40) à l'opposé de l'ouverture de remplissage (18) du récipient (3) en la chevauchant.

2. Dispositif de fermeture selon la revendication 1, **caractérisé en ce que** l'agencement de buse centrale (15) et l'agencement de buse périphérique (17) sont réalisés respectivement comme élément tubulaire, dans lequel l'élément tubulaire formant l'agencement de buse centrale (15) est reçu en particulier de manière concentrique dans l'élément tubulaire formant l'agencement de buse périphérique (17).

3. Dispositif de fermeture selon la revendication 1 ou 2, **caractérisé en ce que** le dispositif à buse (13) est orienté dans la position de rinçage en biais par rapport à l'ouverture de remplissage (18) d'un récipient (3) à rincer et positionné en position de fermeture.

4. Dispositif de fermeture selon la revendication 3, **caractérisé en ce que** le dispositif à buse (13) est biseauté à son extrémité de sortie de gaz de rinçage (40) par rapport à l'axe longitudinal d'élément tubulaire (42) de sorte que l'extrémité de sortie de gaz de rinçage (40) se trouve dans la position de rinçage du dispositif à buse (13) au moins approximativement dans un plan qui s'étend parallèlement au bord supérieur de l'ouverture de remplissage (18) d'un récipient (3) respectif positionné en position de fermeture.

5. Dispositif de fermeture selon l'une des revendications précédentes, **caractérisé en ce que** le dispositif de placement d'élément de fermeture (38) présente un support d'élément de fermeture (36) mobile entre une position passive retirée et une position de distribution d'élément de fermeture avancée.

6. Dispositif de fermeture selon la revendication 5, **caractérisé en ce qu'**il peut être commandé au moyen du dispositif de commande (24) de sorte que le mouvement du support d'élément de fermeture (36) de sa position passive retirée dans la position de distribution d'élément de fermeture avancée et le mouvement du dispositif à buse (13) de la position de rinçage dans sa position retirée soient effectués au moins par endroits simultanément.

7. Dispositif de fermeture selon la revendication 5 ou 6, **caractérisé en ce qu'**il peut être commandé au moyen du dispositif de commande (24) de sorte que le support d'élément de fermeture (36) soit toujours déplacé de sa position de distribution d'élément de fermeture lorsque le dispositif à buse (13) est dans la position de rinçage, dans lequel le dispositif à buse (13) est positionné dans la position de rinçage entre l'ouverture de remplissage (18) d'un récipient (3) positionné en position de fermeture respectif et le support d'élément de fermeture (36).

8. Dispositif de fermeture selon l'une des revendications précédentes, **caractérisé en ce que** le dispositif à buse (13) est mobile entre la position retirée et la position de rinçage au moins approximativement horizontalement, en particulier est pivotant dans un plan au moins approximativement horizontal.

9. Dispositif de fermeture selon la revendication 5 et éventuellement au moins l'une des revendications précédentes restantes, **caractérisé par** un dispositif à buse supplémentaire (26) avec au moins une buse de rinçage (28) pour la production de gaz de rinçage en direction du support d'élément de fermeture (36) de sorte que la buse de rinçage puisse souffler du gaz de rinçage sur un élément de fermeture (30) tenu prêt par le support d'élément de fermeture (36) pour un processus de fermeture actuel.

10. Dispositif de fermeture selon au moins l'une des revendications précédentes, **caractérisé en ce que** le courant de gaz de rinçage (20) distribué par l'agencement de buse centrale (15) et le courant de gaz de rinçage (22) distribué par l'agencement de buse périphérique (17) peuvent être commandés séparément l'un de l'autre.

11. Dispositif de fermeture selon au moins l'une des revendications précédentes, **caractérisé en ce que** le dispositif de positionnement est réalisé pour l'agencement d'un groupe de récipients à fermer dans une position de fermeture,
- que le dispositif de placement d'élément de fermeture est réalisé pour le montage d'éléments de fermeture au niveau d'un groupe de récipients à fermer dans une position fermant les ouvertures de remplissage, et
- que le dispositif à buse du dispositif de rinçage est prévu de manière multiple en formant un groupe de dispositifs à buse similaires.
